# DEMANDE DE BREVET EUROPEEN

(11) **EP 1 880 640 A1**
(43) Date de publication de la demande: **23.01.2008**
(21) Numéro de dépôt: 07356090.6
(22) Date de dépôt: 05.07.2007
(51) Int. Cl.: A47C 17/62

(54) **Elément de mobilier formant bureau et lit convertible**

(30) Priorité: 21.07.2006 FR 0606690
(71) Demandeur: Sedac-Mecobel NV, B-8560 Wevelgem (BE)
(72) Inventeur: Plantefever, José, 8940 Geluwe (BE); Hocquet, Bernard, 59230 Rosult (FR)
(74) Mandataire: Maureau, Philippe

(57) **Abrégé**

Cet élément de mobilier (2) comporte un châssis (3) auquel est relié un bureau (11) par des moyens de liaison conformés en parallélogramme déformable (12) et agencés pour maintenir le bureau horizontal durant son déplacement entre ses positions d'utilisation et de non utilisation, un lit (22) mobile en rotation autour d'un axe (A) horizontal entre une position de non utilisation verticale et une position d'utilisation horizontale, et des moyens de transmission (26) agencés pour déplacer le lit de sa position d'utilisation à sa position de non utilisation durant le déplacement du bureau de sa position de non utilisation à sa position d'utilisation et réciproquement. L'axe de pivotement (A) du lit est mobile en translation verticale par rapport au châssis de l'élément de mobilier entre une position basse à proximité du sol lorsque le lit est en position de non utilisation et une position haute éloignée du sol lorsque le lit est en position d'utilisation.

## Description

La présente invention concerne un élément de mobilier formant lit et bureau.

Ce type d'élément de mobilier est convertible entre une première position d'utilisation du bureau et de non utilisation du lit et une seconde position d'utilisation du lit et de non utilisation du bureau.

Le document EP 1 434 507 décrit un élément de mobilier comportant un châssis sur lequel est monté pivotant un lit autour d'un axe horizontal solidaire du lit entre une position de non utilisation verticale et une position d'utilisation horizontale. L'élément de mobilier comporte un bureau relié aux châssis de ce dernier et au lit par des moyens de liaison conformés en parallélogramme déformable et agencés pour maintenir le bureau horizontal durant son déplacement entre un position d'utilisation horizontale éloigné du sol et une position de non utilisation horizontale proche du sol. L'élément de mobilier comporte en outre des moyens de transmission agencés pour déplacer le lit de sa position d'utilisation à sa position de non utilisation durant le déplacement du bureau de sa position de non utilisation à sa position d'utilisation et réciproquement.

L'élément de mobilier décrit dans ce document assure un déplacement sensiblement horizontal du bureau entre ses positions d'utilisation et de non utilisation. Ainsi, durant le déplacement du bureau, les éléments reposant sur ce dernier restent sensiblement stables et ne sont donc peu susceptibles de tomber sur le sol ou de se renverser. Il en résulte qu'il n'est pas nécessaire de retirer les éléments reposant sur le bureau pour utiliser l'élément de mobilier en tant que lit ou en tant que bureau. De ce fait, la conversion de l'élément de mobilier en lit ou en bureau est simplifiée.

Toutefois, le fait que le lit soit monté pivotant sur le châssis de l'élément de mobilier a pour conséquence, qu'en position de non utilisation, le lit est éloigné du sol. Il en résulte un important encombrement en hauteur de l'élément de mobilier en position d'utilisation du bureau.

Cet encombrement vertical est désavantageux, notamment lorsque l'on souhaite prévoir des étagères intégrées disposées au dessus du bureau et du lit.

De plus, la cinématique de déplacement du bureau et du lit de ce type d'élément de mobilier limite la profondeur possible du bureau.

La présente invention vise à remédier à ces inconvénients.

Le problème technique à la base de l'invention est donc la réalisation d'un élément de mobilier formant lit et bureau convertible de structure simple, présentant une grande compacité en hauteur, tout en assurant une profondeur de bureau satisfaisante et une grande sécurité d'utilisation.

A cet effet, l'invention concerne un élément de mobilier formant bureau et lit convertible entre une première position d'utilisation du bureau et de non utilisation du lit et une seconde position d'utilisation du lit et de non utilisation du bureau, l'élément de mobilier comportant un châssis auquel est relié le bureau par des moyens de liaison conformés en parallélogramme déformable disposés à au moins une extrémité du bureau et agencés pour maintenir le bureau horizontal durant son déplacement entre les première et seconde positions, le lit étant mobile en rotation autour d'un axe horizontal entre une position de non utilisation verticale et une position d'utilisation horizontale, l'élément de mobilier comportant des moyens de transmission agencés pour déplacer le lit de sa position d'utilisation à sa position de non utilisation durant le déplacement du bureau de sa position de non utilisation à sa position d'utilisation et réciproquement, caractérisé en ce que l'axe de rotation du lit est mobile en translation verticale par rapport au châssis de l'élément de mobilier entre une position basse à proximité du sol lorsque le lit est en position de non utilisation et une position haute éloignée du sol lorsque le lit est en position d'utilisation.

Ainsi, compte tenu de la mobilité en translation verticale de l'axe de rotation du lit, en position de non utilisation, le lit se trouve dans une position verticale à proximité du sol. Il en résulte donc un faible encombrement en hauteur du lit lorsque ce dernier se trouve en position de non utilisation. L'élément de mobilier selon l'invention présente de ce fait une grande compacité en hauteur.

Avantageusement, les moyens de transmission comportent une patte dont l'une des extrémités est solidaire d'un élément mobile du parallélogramme déformable et dont l'autre extrémité est montée pivotante autour d'un axe horizontal solidaire du lit.

La liaison solidaire entre la patte et un élément mobile du parallélogramme déformable et la liaison pivot entre la patte et le lit permet d'assurer un déplacement du lit entre ses positions d'utilisation et de non utilisation durant un déplacement du bureau entre ses positions de non utilisation et d'utilisation.

Selon une autre caractéristique de l'invention, les moyens de liaison conformés en parallélogramme déformable comportent des première et seconde bielles parallèles dont les extrémités sont respectivement montées pivotantes d'une part autour d'axes horizontaux solidaires du bureau et d'autre part autour d'axes horizontaux solidaires du châssis de l'élément de mobilier, et en ce que l'une des extrémités de la patte est solidaire de l'une des première et seconde bielles.

Avantageusement, les axes de pivotement des première et seconde bielles solidaires du bureau et solidaires du châssis de l'élément de mobilier sont disposés dans deux plans parallèles.

Selon une caractéristique avantageuse de l'invention, les deux plans contenant les axes de pivotement des première et seconde bielles sont verticaux.

Selon encore une autre caractéristique de l'invention, l'élément de mobilier comporte une troisième bielle parallèle et décalées par rapport aux première et seconde bielles dont l'une des extrémités est montée pivotante autour d'un axe horizontal solidaire du bureau et dont l'autre extrémité est montée pivotante autour d'un axe horizontal solidaire du châssis de l'élément de mobilier.

La présence de cette troisième bielle assure une parfaite stabilité du bureau d'une part dans ses positions d'utilisation et de non utilisation, et d'autre part durant son déplacement entre ces deux positions.

Ainsi, durant l'utilisation ou le déplacement du bureau, les éléments reposant sur ce dernier restent parfaitement stables et ne sont donc pas susceptibles de tomber sur le sol ou de se renverser.

En outre, cette troisième bielle permet au bureau de supporter des charges élevées, par exemple le poids de deux personnes, lorsqu'il se trouve en position d'utilisation.

Avantageusement, l'axe de rotation du lit mobile en translation verticale comporte une roulette guidée en translation dans une glissière verticale solidaire du châssis de l'élément de mobilier.

De préférence, l'élément de mobilier comporte un système de verrouillage automatique dans les première et seconde positions de l'élément de mobilier.

Ainsi, l'utilisateur n'a pas besoin de verrouiller manuellement le lit ou le bureau dans sa position d'utilisation. De ce fait, les risques liés à un oubli de verrouillage du lit ou du bureau de la part de l'utilisateur sont supprimés. Le système de verrouillage automatique assure donc une parfaite sécurité d'utilisation de l'élément de mobilier.

Avantageusement, le système de verrouillage comporte un élément de verrouillage monté pivotant autour d'un axe solidaire du lit entre une position de verrouillage et une position de déverrouillage, l'élément de verrouillage comportant une première encoche destinée à coopérer avec une portion en saillie solidaire du bureau afin de réaliser le verrouillage du bureau lorsque le bureau est dans sa position d'utilisation et l'élément de verrouillage dans sa position de verrouillage, et une seconde encoche destinée à coopérer avec une portion en saillie solidaire du châssis de l'élément de mobilier afin de réaliser le verrouillage du lit lorsque le lit est dans sa position d'utilisation et l'élément de verrouillage dans sa position de verrouillage.

Selon une autre caractéristique de l'invention, le système de verrouillage comporte un moyen de rappel destiné à définir deux positions d'équilibre stables de l'élément de verrouillage, ces deux positions correspondant aux positions de verrouillage et de déverrouillage de l'élément de verrouillage.

Avantageusement, l'élément de mobilier comporte une butée destinée à coopérer avec l'élément de verrouillage durant le déplacement du lit afin de faire passer automatiquement l'élément de verrouillage de sa position de déverrouillage à sa position de verrouillage.

Selon encore une autre caractéristique de l'invention, le système de verrouillage comporte une poignée de déverrouillage manuel de l'élément de verrouillage.

Avantageusement, l'élément de mobilier comporte un vérin pneumatique dont l'une des extrémités est montée pivotante autour d'un axe horizontal solidaire de la patte et dont l'autre extrémité est montée pivotante autour d'un axe horizontal solidaire du châssis de l'élément de mobilier.

Selon une autre caractéristique de l'invention, l'élément de mobilier comporte des moyens de motorisation agencés pour permettre un déplacement motorisé du lit ou du bureau entre ses positions d'utilisation ou de non utilisation.

De toute façon l'invention sera bien comprise à l'aide de la description qui suit en référence au dessin schématique annexé représentant, à titre d'exemple non limitatif, une variante de réalisation de cet élément de mobilier.
Figure 1 est une vue partielle en perspective de l'élément de mobilier dans une première position.
Figure 2 est une vue de côté de l'élément de mobilier dans la position de la figure 1.
Figure 3 est une vue agrandie d'un détail A de la figure 2.
Figure 4 est une vue partielle en perspective de l'élément de mobilier dans une seconde position.
Figure 5 est une vue de côté de l'élément de mobilier dans la position de la figure 4.
Figure 6 est une vue agrandie d'un détail B de la figure 5.
Figure 7 est une vue partielle en perspective de l'élément de mobilier dans une troisième position.
Figure 8 est une vue de côté de l'élément de mobilier dans une quatrième position.
Figure 9 est une vue agrandie d'un détail C de la figure 8.
Figure 10 est une vue partielle en perspective de l'élément de mobilier dans une cinquième position.
Figure 11 est une vue de côté de l'élément de mobilier dans une sixième position.
Figure 12 est une vue agrandie d'un détail D de la figure 11.

Les figures 1 à 12 représentent un élément de mobilier 2 formant bureau et lit convertible entre une première position d'utilisation du bureau et de non utilisation du lit et une seconde position d'utilisation du lit et de non utilisation du bureau.

L'élément de mobilier 2 comporte un châssis métallique 3 formé par deux structures latérales 4 verticales identiques reliées l'une à l'autre par trois traverses d'accouplement 5.

Chaque structure latérale 4 comporte un bâti en U 6 inversé sur lequel sont fixées une traverse inférieure 7, une traverse intermédiaire 8 et une traverse supérieure 9.

L'élément de mobilier comporte un bureau 11 dont les bords latéraux sont reliés aux structures latérales du châssis par des moyens de liaison constitués par deux parallélogrammes déformables 12 agencés pour maintenir le bureau horizontal durant son déplacement entre ses positions d'utilisation et de non utilisation montrées respectivement aux figures 1-2 et 8.

Il doit être noté que le panneau du bureau n'est pas représenté sur les figures pour des raisons de clarté.

Chaque parallélogramme déformable 12 comporte des première et seconde bielles 13, 14 parallèles et identiques dont les extrémités sont respectivement montées pivotantes d'une part autour d'axes horizontaux 15, 16 solidaires du bureau et d'autre part autour d'axes horizontaux 17, 18 solidaires de la structure latérale respective du châssis.

Les axes de pivotement 15, 16 des première et seconde bielles solidaires du bureau sont ménagés sur une première pièce en forme de L 19 fixée sur le bord latéral respectif du bureau et disposés à la verticale l'un de l'autre. Les axes de pivotement 17, 18 des première et seconde bielles solidaires de la structure latérale respective du châssis sont ménagés sur une seconde pièce en forme de L 21 fixée sur la traverse intermédiaire 8 de la structure latérale respective 4 et disposés à la verticale l'un de l'autre.

L'élément de mobilier 2 comporte également un lit 22 dont les bords latéraux sont respectivement reliés à un axe de rotation horizontal A monté mobile en translation verticale par rapport la structure latérale respective 4 du châssis entre une position basse à proximité du sol et une position haute éloignée du sol. Chaque axe de rotation A du lit comporte une roulette de pivotement 38 guidée en translation dans une glissière verticale 23 solidaire des traverses inférieure et intermédiaire de la structure latérale respective. Afin d'assurer une parfaite stabilité de la glissière 23, cette dernière est également fixée au bâti 6 par une pièce de renfort 24.

Ainsi, le lit est mobile en rotation autour de deux axes A horizontaux solidaires du lit entre une position de non utilisation verticale représentée aux figures 1-2 et une position d'utilisation horizontale représentée à la figure 8.

Grâce à la composante de translation, en position de non utilisation, le lit se trouve sensiblement au contact du sol et ne fait que très peu saillie du bureau. Il en résulte donc un faible encombrement en hauteur du lit.

Les bords latéraux du lit 22 comportent respectivement une roulette de stabilité 25 destinée à coopérer avec les parois latérales de la glissière respective 23 en position de non utilisation du lit afin d'assurer une parfaite stabilité du lit dans cette position de non utilisation.

L'élément de mobilier comporte des moyens de transmission agencés pour déplacer le lit 22 de sa position d'utilisation à sa position de non utilisation durant le déplacement du bureau 11 de sa position de non utilisation à sa position d'utilisation et réciproquement. Ces moyens de transmission comportent deux pattes 26 reliant chacune le lit 22 à l'un des parallélogrammes déformables 12. L'une des extrémités de chaque patte 26 est montée pivotante autour d'un axe horizontal 27 solidaire d'un bord latéral du lit et l'autre extrémité de chaque patte est solidaire de la première bielle 13 des moyens de liaison.

L'élément de mobilier comporte, au niveau de chaque structure latérale 4, une troisième bielle 28 parallèle et décalées par rapport aux première et seconde bielles 13, 14 dont l'une des extrémités est montée pivotante autour d'un axe horizontal 29 solidaire de la première pièce en forme de L 19 et dont l'autre extrémité est montée pivotante autour d'un axe horizontal 31 solidaire de la seconde pièce en forme de L 21. Les axes de pivotement 29, 31 de la troisième bielle sont respectivement disposés à l'horizontale des axes de pivotement 16, 18 de la première bielle 13.

En outre, l'élément de mobilier comporte, au niveau de chaque structure latérale, un système de verrouillage automatique 32 dans les première et seconde positions de l'élément de mobilier.

Chaque système de verrouillage 32 comporte un élément de verrouillage 33 de section en U monté pivotant autour d'un axe 34 solidaire d'un bord latéral du lit entre une position de verrouillage représentée notamment aux figures 3 et 9 et une position de déverrouillage représentée notamment aux figures 6 et 10. Chaque élément de verrouillage comporte d'une part une première encoche (non visible sur les figures) destinée à coopérer avec une première tige 35 faisant saillie du bureau afin de réaliser le verrouillage du bureau lorsque le bureau est dans sa position d'utilisation et l'élément de verrouillage 33 dans sa position de verrouillage, et d'autre part une seconde encoche 36 destinée à coopérer avec une seconde tige 37 faisant saillie de la traverse intermédiaire 8 de la structure latérale respective afin de réaliser le verrouillage du lit lorsque le lit est dans sa position d'utilisation et l'élément de verrouillage dans sa position de verrouillage.

Il doit être noté que chaque système de verrouillage comporte un ressort de rappel 39 agencé pour définir deux positions d'équilibre stables de l'élément de verrouillage respectif, ces deux positions correspondant aux positions de verrouillage et de déverrouillage de l'élément de verrouillage.

Chaque système de verrouillage comporte en outre une poignée de déverrouillage manuel 41 solidaire de l'élément de verrouillage respectif agencée pour permettre à un utilisateur de déplacer l'élément de verrouillage 33 de sa position de verrouillage à sa position de déverrouillage.

Chaque élément de verrouillage 33 comporte un galet de verrouillage 42 agencé pour coopérer avec la traverse supérieure 9 de la structure latérale respective 4 durant le déplacement du lit entre ses positions d'utilisation et de non utilisation afin de faire passer automatiquement l'élément de verrouillage de sa position de déverrouillage à sa position de verrouillage.

L'élément de mobilier comporte également, au niveau de chaque structure latérale, un vérin pneumatique 43 dont l'une des extrémités est montée pivotante autour d'un axe horizontal 44 solidaire de la patte respective 26 et dont l'autre extrémité est montée pivotante autour d'un axe horizontal 45 solidaire de la structure latérale respective 4.

L'utilisation de l'élément de mobilier va maintenant être décrite.

En position d'utilisation du bureau 11, comme représentée aux figures 1 et 2, le lit 22 est en position verticale de non utilisation et les éléments de verrouillage 33 se trouvent dans leur position de verrouillage. De ce fait, il est impossible de déplacer le bureau par rapport au lit. L'utilisateur peut donc se servir du bureau et prendre appui sur ce dernier.

Lorsque l'utilisateur souhaite utiliser l'élément de mobilier comme lit, il doit tout d'abord déverrouiller le bureau.

Pour cela, il actionne les poignées 41 des deux systèmes de verrouillage 32 de sorte à faire pivoter chaque élément de verrouillage 33 dans sa position de déverrouillage, comme cela est représenté aux figures 4 à 6. Il doit être noté que chaque élément de verrouillage est maintenu dans sa position de déverrouillage par le ressort de rappel respectif 39.

Le passage de chaque élément de verrouillage 33 dans sa position de déverrouillage libère la première encoche de chaque élément de verrouillage de la première tige respective 35. Il en résulte que le bureau n'est plus verrouillé, il peut donc être déplacé de sa position d'utilisation vers sa position de non utilisation.

Afin de déplacer le bureau dans sa position de non utilisation, l'utilisateur exerce une poussée dirigée vers le bas sur la face supérieure du bureau. Ceci entraîne un pivotement des bielles 13, 14 de chaque parallélogramme déformable 12 et également des troisième bielles 28 autour des axes ménagés sur les première et seconde pièces en forme de L respectives 19, 21.

Le pivotement de ces différentes bielles entraîne un pivotement des deux pattes 26 autour des axes solidaires du lit et une compression des deux vérins pneumatiques 43. Il doit être noté que les deux pattes 26 sont reliées l'une à l'autre par une traverse 46 agencée pour assurer une synchronisation des mouvements de chaque patte.

Le pivotement de chaque patte 26 entraîne dans un premier temps un coulissement vertical vers le haut des roulettes de guidage et de stabilité 25 dans la glissière respective 23 permettant ainsi la libération de chaque roulette de stabilité de la glissière respective, et dans un second temps un coulissement vertical vers le haut de la roulette de guidage accompagné d'un pivotement du lit autour de l'axe A de la roulette de guidage.

A ce moment, le matelas 47 est maintenu sur le lit par l'intermédiaire de quatre systèmes de maintien 48 disposés aux quatre coins du lit.

Comme représenté à la figure 7, en continuant la descente du bureau 11 et donc le pivotement du lit 22, le galet de verrouillage 42 de chaque système de verrouillage vient au contact de la traverse supérieure 9 de la structure latérale respective 4 et coopère avec cette dernière afin de ramener automatiquement l'élément de verrouillage respectif 33 dans sa position de verrouillage à l'aide du ressort de rappel 39.

Lorsque le bureau atteint sa position de non utilisation, comme montré aux figures 8 et 9, le lit se trouve dans sa position d'utilisation horizontale et la seconde encoche 36 de chaque élément de verrouillage coopère avec la seconde tige respective 37 afin d'assurer un verrouillage automatique du lit.

L'utilisateur peut donc utiliser l'élément de mobilier comme lit sans avoir besoin de déplacer manuellement les éléments de verrouillage 33 dans leur position de verrouillage.

Dans cette position d'utilisation du lit, chaque galet de déverrouillage 42 prend appui sur la traverse intermédiaire respective 8 afin d'assurer la stabilité du lit. En outre, dans cette position du lit, chaque vérin pneumatique 43 est complètement comprimé.

Lorsque l'utilisateur souhaite réutiliser l'élément de mobilier comme bureau, il doit d'abord déverrouiller le lit.

Pour cela, il actionne manuellement les poignées de déverrouillage 41 des deux systèmes de verrouillage 32 de sorte à faire pivoter les éléments de verrouillage 33 dans leur position de déverrouillage.

Comme montré à la figure 10, le passage de chaque élément de verrouillage dans sa position de déverrouillage libère la seconde encoche 36 de chaque élément de verrouillage de la seconde tige respective 37. Il en résulte que le lit n'est plus verrouillé, il peut donc être déplacé de sa position d'utilisation vers sa position de non utilisation.

Afin de déplacer le lit vers sa position de non utilisation, l'utilisateur soulève le bord avant du lit, ce soulèvement étant facilité par la décompression de chaque vérin pneumatique 43. Ceci entraîne un pivotement des deux pattes 26 et donc des différentes bielles. Il en résulte d'une part un coulissement vertical vers le bas de chaque roulette de guidage dans la glissière respective 23 ainsi qu'un pivotement du lit autour des axes A des roulettes de guidage, et d'autre part une remontée du bureau.

Comme plus particulièrement montré aux figures 11 et 12, en continuant le déplacement du lit vers sa position de non utilisation, le galet de verrouillage 42 de chaque système de verrouillage 32 vient au contact de la traverse supérieure 9 de la structure latérale respective et coopère avec cette dernière afin de ramener automatiquement l'élément de verrouillage respectif 33 dans sa position de verrouillage à l'aide du ressort de rappel 39.

Lorsque le lit atteint sa position de non utilisation, chaque roulette de stabilité 25 rentre dans la glissière respective 23 afin d'assurer la stabilité du lit, la première encoche de chaque élément de verrouillage coopère avec la première tige respective 35 afin d'assurer un verrouillage automatique du bureau, et le bureau 11 se retrouve de nouveau dans sa position d'utilisation horizontale.

L'utilisateur peut donc utiliser l'élément de mobilier comme bureau sans avoir besoin de déplacer manuellement les éléments de verrouillage dans leur position de verrouillage.

Comme il ressort de ce qui précède, l'invention apporte une grande amélioration à la technique existante en fournissant un élément de mobilier formant lit et bureau convertible de structure simple, présentant une grande compacité en hauteur, tout en assurant une profondeur de bureau satisfaisante et une grande sécurité d'utilisation.

Comme il va de soi l'invention ne se limite pas à la forme d'exécution de cet élément de mobilier décrite ci-dessus à titre d'exemple, elle embrasse au contraire toutes les variantes de réalisation.

C'est ainsi notamment que l'élément de mobilier pourrait comporter des moyens de motorisation agencés pour permettre un déplacement motorisé du lit ou du bureau entre ses positions d'utilisation ou de non utilisation. Avantageusement, l'élément de mobilier est conçu de telle façon que les moyens de motorisation sont très simples à installer, sans modification de la structure de l'élément de mobilier ou des moyens de liaison ou de transmission. Par exemple, les moyens de motorisation pourraient comprendre un moteur électrique entraînant en rotation une vis sans fin disposée longitudinalement dans la glissière 23 et bloquée en translation par rapport à cette dernière, la vis sans fin entraînant en translation un écrou bloqué en rotation par rapport à la glissière, l'écrou étant relié à l'axe de rotation A du lit.

De plus, le châssis 3, les ossatures du lit et du bureau pourraient être réalisés en acier, en aluminium ou en bois.

En outre, les structures latérales 4 pourraient être garnies de panneaux en bois, en matière plastique, en composite ou tout autre matériau.

Selon une autre alternative de l'invention, chaque structure latérale de l'élément de mobilier pourrait être formé uniquement par un panneau en bois, en matière plastique, en composite ou tout autre matériau. Dans ce cas, la glissière 23 serait directement ménagée dans le panneau, et deux rainures de guidage seraient également ménagées dans le panneau afin d'assurer un guidage du galet de verrouillage 42 et de la roulette de stabilité 25.

Les figures représentent un lit simple disposé longitudinalement par rapport à l'élément de mobilier. Toutefois, il serait possible de prévoir un lit double disposé transversalement par rapport à l'élément de mobilier. Dans ce cas, un piétement pourrait être prévu sensiblement au niveau de l'extrémité libre du lit afin d'assurer une parfaite stabilité du lit double en position d'utilisation. Il est à noter que le piétement pourrait former une étagère en position de non utilisation du lit.

## Revendications

1. Elément de mobilier (2) formant bureau et lit convertible entre une première position d'utilisation du bureau (11) et de non utilisation du lit (22) et une seconde position d'utilisation du lit et de non utilisation du bureau, l'élément de mobilier comportant un châssis (3) auquel est relié le bureau par des moyens de liaison conformés en parallélogramme déformable (12) disposés à au moins une extrémité du bureau et agencés pour maintenir le bureau horizontal durant son déplacement entre les première et seconde positions, le lit étant mobile en rotation autour d'un axe (A) horizontal entre une position de non utilisation verticale et une position d'utilisation horizontale, l'élément de mobilier comportant des moyens de transmission (26) agencés pour déplacer le lit de sa position d'utilisation à sa position de non utilisation durant le déplacement du bureau de sa position de non utilisation à sa position d'utilisation et réciproquement, **caractérisé en ce que** l'axe de rotation (A) du lit est mobile en translation verticale par rapport au châssis de l'élément de mobilier entre une position basse à proximité du sol lorsque le lit est en position de non utilisation et une position haute éloignée du sol lorsque le lit est en position d'utilisation.

2. Elément de mobilier selon la revendication 1, **caractérisé en ce que** les moyens de transmission comportent une patte (26) dont l'une des extrémités est solidaire d'un élément mobile du parallélogramme déformable (12) et dont l'autre extrémité est montée pivotante autour d'un axe horizontal (27) solidaire du lit (22).

3. Elément de mobilier selon la revendication 2, **caractérisé en ce que** les moyens de liaison conformés en parallélogramme déformable comportent des première et seconde bielles (13, 14) parallèles dont les extrémités sont respectivement montées pivotantes d'une part autour d'axes horizontaux (15, 16) solidaires du bureau et d'autre part autour d'axes horizontaux solidaires (17, 18) du châssis de l'élément de mobilier, et **en ce que** l'une des extrémités de la patte (26) est solidaire de l'une des première et seconde bielles.

4. Elément de mobilier selon la revendication 3, **caractérisé en ce que** les axes de pivotement des première et seconde bielles solidaires du bureau et solidaires du châssis de l'élément de mobilier sont disposés dans deux plans parallèles.

5. Elément de mobilier selon la revendication 4, **caractérisé en ce que** les deux plans contenant les axes de pivotement des première et seconde bielles sont verticaux.

6. Elément de mobilier selon l'une des revendications 3 à 5, **caractérisé en ce qu'**il comporte une troisième bielle (28) parallèle et décalées par rapport aux première et seconde bielles dont l'une des extrémités est montée pivotante autour d'un axe horizontal (29) solidaire du bureau et dont l'autre extrémité est montée pivotante autour d'un axe horizontal (31) solidaire du châssis de l'élément de mobilier.

7. Elément de mobilier selon l'une des revendications 1 à 6, **caractérisé en ce que** l'axe de rotation (A) du lit mobile en translation verticale comporte une roulette guidée en translation dans une glissière verticale (23) solidaire du châssis de l'élément de mobilier.

8. Elément de mobilier selon l'une des revendications 1 à 7, **caractérisé en ce qu'**il comporte un système de verrouillage (32) automatique dans les première et seconde positions de l'élément de mobilier.

9. Elément de mobilier selon la revendication 8, **caractérisé en ce que** le système de verrouillage comporte un élément de verrouillage (33) monté pivotant autour d'un axe (34) solidaire du lit entre une position de verrouillage et une position de déverrouillage, l'élément de verrouillage comportant une première encoche destinée à coopérer avec une portion en saillie (35) solidaire du bureau afin de réaliser le verrouillage du bureau lorsque le bureau est dans sa position d'utilisation et l'élément de verrouillage dans sa position de verrouillage, et une seconde encoche (36) destinée à coopérer avec une portion en saillie (37) solidaire du châssis de l'élément de mobilier afin de réaliser le verrouillage du lit lorsque le lit est dans sa position d'utilisation et l'élément de verrouillage dans sa position de verrouillage.

10. Elément de mobilier selon la revendication 9, **caractérisé en ce que** le système de verrouillage comporte un moyen de rappel (39) destiné à définir deux positions d'équilibre stables de l'élément de verrouillage, ces deux positions correspondant aux positions de verrouillage et de déverrouillage de l'élément de verrouillage.

11. Elément de mobilier selon l'une des revendications 9 et 10, **caractérisé en ce que** l'élément de mobilier comporte une butée (9) destinée à coopérer avec l'élément de verrouillage durant le déplacement du lit afin de faire passer automatiquement l'élément de verrouillage de sa position de déverrouillage à sa position de verrouillage.

12. Elément de mobilier selon l'une des revendications 8 à 11, **caractérisé en ce que** le système de verrouillage comporte une poignée (41) de déverrouillage manuel de l'élément de verrouillage.

13. Elément de mobilier selon l'une des revendications 2 à 12, **caractérisé en ce qu'**il comporte un vérin pneumatique (43) dont l'une des extrémités est montée pivotante autour d'un axe horizontal (44) solidaire de la patte (26) et dont l'autre extrémité est montée pivotante autour d'un axe horizontal (45) solidaire du châssis de l'élément de mobilier.

14. Elément de mobilier selon l'une des revendications 1 à 13, **caractérisé en ce qu'**il comporte des moyens de motorisation agencés pour permettre un déplacement motorisé du lit ou du bureau entre ses positions d'utilisation ou de non utilisation.
